# DEMANDE DE BREVET EUROPEEN

(11) **EP 0 553 587 A1**
(43) Date de publication de la demande: **04.08.1993**
(21) Numéro de dépôt: 92440145.8
(22) Date de dépôt: 22.12.1992
(51) Int. Cl.: E03C 1/18, A47L 17/02, A47L 15/00

(54) **Evier muni d'un dispositif de rinçage et/ou de séchage, en particulier de verres ou analogues**

(30) Priorité: 31.01.1992 FR 9201310
(71) Demandeur: NEOMEDIAM, S.A., F-10000 Troyes (FR)
(72) Inventeur: Dieudonne, Gérard, F-10000 Troyes (FR)
(74) Mandataire: Nuss, Pierre

(57) **Abrégé**

La présente invention a pour objet un évier caractérisé en ce qu'il est muni d'un dispositif (3) de rinçage et/ou de séchage, en particulier de verres ou analogues, ledit dispositif (3) étant disposé entre l'égouttoir (2) et une cuve (1) à un niveau intermédiaire entre celui de l'égouttoir (2) et le fond de la cuve (1) adjacente.

L'invention est plus particulièrement applicable dans le domaine des équipements de cuisines.

## Description

La présente invention concerne le domaine des équipements de cuisines, en particulier les éviers, et a pour objet un évier muni d'un dispositif de rinçage et/ou de séchage, en particulier de verres ou analogues.

Actuellement, les éviers existant sont généralement pourvus d'une ou de plusieurs cuves, avec ou sans égouttoir, lesdites cuves étant alimentées en eau et munies de bondes d'évacuation.

Ces éviers connus ne présentent aucun dispositif accessoire permettant notamment un rinçage de verres, l'implantation d'un tel dispositif présentant l'inconvénient de restreindre les surfaces et volumes utiles d'utilisation de la ou des cuves et de l'égouttoir.

En outre, ces éviers existant ne présentent généralement aucun moyen permettant d'accélérer le séchage des verres et de la vaisselle après lavage.

La présente invention a pour but de pallier ces inconvénients.

Elle a, en effet, pour objet un évier caractérisé en ce qu'il est muni d'un dispositif de rinçage et/ou de séchage, en particulier de verres ou analogues, ledit dispositif étant disposé entre l'égouttoir et une cuve à un niveau intermédiaire entre celui de l'égouttoir et le fond de la cuve adjacente.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue en plan d'un évier conforme à l'invention, et
la figure 2 est une vue en élévation latérale et en coupe de l'évier suivant la figure 1.

Conformément à l'invention et comme le montrent plus particulièrement, à titre d'exemple, les figures 1 et 2 des dessins annexés, l'évier, essentiellement constitué par une cuve 1 et un égouttoir 2 est muni d'un dispositif 3 de rinçage et/ou de séchage, en particulier de verres ou analogues, ledit dispositif 3 étant disposé entre l'égouttoir 2 et la cuve 1 à un niveau intermédiaire entre celui de l'égouttoir 2 et le fond de la cuve 1 adjacente.

Le dispositif 3 est avantageusement monté sur un décrochement 4, légèrement en pente en direction de la cuve 1 et en prolongement de l'égouttoir 2, sous le niveau de ce dernier, et sensiblement au-dessus du fond de la cuve 1. Ainsi, l'eau provenant de l'égouttoir est dirigée directement vers la cuve 1 et l'eau utilisée par le dispositif 3 dans sa fonction de rince-verre ou analogues est également déversée vers la cuve 1.

Le dispositif 3 est constitué, de préférence, sous forme d'un rince-verre à déclenchement par pression, de type connu. Un tel rince-verre émet un jet d'eau ou plusieurs jets d'eau lors de l'application avec pression d'un verre retourne sur sa face supérieure, qui peut être en forme de croisillon muni de buses de projection ou encore en forme d'une coupelle circulaire munie de telles buses.

Un tel rince-verre n'est pas représenté en détail sur les figures annexées, étant entendu que sa constitution et ses modes de branchement sont parfaitement accessibles à l'homme du métier.

Selon une variante de réalisation de l'invention, le dispositif 3 est constitué par un rince-verre, dont la conduite d'alimentation est reliée, par l'intermédiaire d'une vanne d'inversion, respectivement à une conduite d'alimentation en eau et à une conduite d'alimentation en air chaud reliée à un moyen de distribution d'air chaud, l'actionneur de la vanne de distribution du rince-verre déclenchant, en position de séchage, la mise en route du moyen de distribution d'air chaud. Ainsi, il est possible de réaliser, au moyen du même dispositif 3, dans un premier temps, un rinçage des verres, puis, après inversion au moyen de la vanne correspondante, la commande de cette vanne permettant simultanément la commande du moyen de distribution d'air chaud, un séchage des mêmes verres suite à un nouveau passage sur le dispositif dont les buses délivrent alors des jets d'air chaud.

Ce dispositif peut, bien entendu, également être utilisé pour le rinçage et/ou le séchage d'autres éléments de vaisselle, soit par adaptation de sa forme en vue de permettre l'obtention de jets suivant une distribution appropriée à la forme d'un large éventail de vaisselle.

Grâce à l'invention, il est possible de réaliser un évier muni d'un dispositif de rinçage et/ou de séchage de verres ou analogues, ce dispositif étant parfaitement intégré à l'ensemble de l'évier, sans provoquer de gêne lors du lavage dans la cuve adjacente, et ne nécessitant, pour son implantation, qu'un espace minimum, de sorte que les volumes disponibles sont pratiquement inchangés par rapport à des éviers existants.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Evier caractérisé en ce qu'il est muni d'un dispositif (3) de rinçage et/ou de séchage, en particulier de verres ou analogues, ledit dispositif (3) étant disposé entre l'égouttoir (2) et une cuve (1) à un niveau intermédiaire entre celui de l'égouttoir (2) et le fond de la cuve (1) adjacente.

2. Evier, suivant la revendication 1, caractérisé en ce que le dispositif (3) est avantageusement monté sur un décrochement (4), légèrement en pente en direction de la cuve (1) et en prolongement de l'égouttoir (2), sous le niveau de ce dernier, et sensiblement au-dessus du fond de la cuve (1).

3. Evier, suivant l'une quelconque des revendications 1 et 2, caractérisé en ce que le dispositif (3) est constitué, de préférence, sous forme d'un rinceverre à déclenchement par pression.

4. Evier, suivant l'une quelconque des revendications 1 et 2, caractérisé en ce que le dispositif (3) est constitué par un rince-verre, dont la conduite d'alimentation est reliée, par l'intermédiaire d'une vanne d'inversion, respectivement à une conduite d'alimentation en eau et à une conduite d'alimentation en air chaud reliée à un moyen de distribution d'air chaud, l'actionneur de la vanne de distribution du rince-verre déclenchant, en position de séchage, la mise en route du moyen de distribution d'air chaud.
